# EUROPÄISCHE PATENTANMELDUNG

(11) **EP 0 351 441 A1**
(43) Veröffentlichungstag der Anmeldung: **24.01.1990**
(21) Anmeldenummer: 88111733.7
(22) Anmeldetag: 21.07.1988
(51) Int. Cl.: B65D 83/00

(54) **Kartusche für plastische Massen**

(71) Anmelder: Alfred Fischbach Kunststoffspritzgusswerk, D-51766 Engelskirchen (DE)
(72) Erfinder: Brüning, Werner, D-5250 Engelskirchen (DE)
(74) Vertreter: Selting, Günther, Dipl.-Ing.

(57) **Zusammenfassung**

Ein Kartuschenkörper (11) enthält einen Kolben (14), der vorgetrieben werden kann, um die im Kartuschenkörper enthaltende plastische Masse aus einem Auslaßstutzen (13) auszupressen. Am rückwärtigen Ende des Kartuschenkörpers (11) befinden sich nach innen gerichtete sägezahnförmige Vorsprünge (20), die das Einschieben des Kolbens (14) in den Kartuschenkörper (11) unter elastischer Verformung zulassen, das Zurückbewegen des Kolbens (14) aber verhindern. Auf diese Weise wird die Zurückbewegung des Kolbens blockiert, ohne daß nach dem Einbringen des Kolbens (14) in den Kartuschenkörper (11) noch Montage- oder Umformarbeiten durchgeführt werden müßten.

## Beschreibung

Die Erfindung betrifft eine Kartusche für plastische Massen nach dem Oberbegriff des Patentanspruchs 1.

Es ist bekannt, plastische Massen, die als Dichtungsmittel, Klebemittel o.dgl. verwendet werden, in Kartuschen aus Kunststoff unterzubringen. Diese Kartuschen bestehen aus einem zylindrischen Kartuschenkörper, in dem ein Kolben verschiebbar untergebracht ist. Am vorderen Ende des Kartuschenkörpers befindet sich eine Austrittsöffnung, durch die die plastische Masse beim Vorschieben des Kolbens ausgepreßt wird. Das Vorschieben des Kolbens erfolgt mit einem Auspreßwerkzeug, in das die Kartusche eingesetzt wird.

Derartige Kartuschen sind am rückwärtigen Ende offen, damit der Kolben in das rückwärtige Ende eingeführt werden kann. Im Lagerzustand verschließt der Kolben das rückwärtige Ende des Kartuschenkörpers abdichtend und die Austrittsöffnung ist verschlossen, damit keine Luft in Kartusche eindringt und die darin enthaltende Masse zum Aushärten bringt.

Eine Schwierigkeit bei derartigen Kartuschen besteht darin, den Kolben am Herausgleiten aus dem rückwärtigen Ende des Kartuschenkörpers zu hindern. Zu diesem Zweck ist es bekannt, am rückwärtigen Ende ein Verschlußteil anzubringen, das nach dem Einbringen des Kolbens aufgesetzt wird und das Zurückbewegen des Kolbens verhindert. Ein derartiges Verschlußteil stellt einen zusätzlichen Aufwand dar und erhöht die Kosten der Kartusche. Eine weitere Möglichkeit besteht darin, das rückwärtige Ende des Kartuschenkörpers nach dem Einbringen des Kolbens nach innen umzulegen, so daß ein einwärtsgerichteter Rand entsteht, der einen Anschlag für den Kolben bildet. Hierbei ist es jedoch erforderlich, einen thermischen Verformungsvorgang nach dem Einbringen des Kolbens am Kartuschenkörper vorzunehmen, was einen erheblichen Aufwand erfordert.

Der Erfindung liegt die Aufgabe zugrunde, eine Kartusche der im Oberbegriff des Patentanspruchs 1 angegebenen Art zu schaffen, die ein Herausbewegen des Kolbens aus dem Kartuschenkörper auf einfache Weise verhindert, die Montage des Kolbens aber nicht erschwert, und die einfach und kostengünstig herstellbar ist, wobei nach dem Einbringen des Kolbens keine weiteren Montage- oder Umformvorgänge erforderlich sind.

Die Lösung dieser Aufgabe erfolgt erfindungsgemäß mit den im kennzeichnenden Teil des Patentanspruchs 1 angegebenen Merkmalen.

Bei der erfindungsgemäßen Kartusche sind am rückwärtigen Ende des Kartuschenkörpers nach innen gerichtete Vorsprünge angeordnet, an denen der Kolben bei seinem Einführen in den Kartuschenkörper unter elastischer Verformung entlangbewegt werden kann. Diese Vorsprünge, die dem Kartuschenkörper bei dessen Herstellung bereits angeformt werden, gestatten zwar das Einschieben des Kolbens bei einigem Kraftaufwand, verhindern aber, daß der Kolben aus dem Kartuschenkörper austreten kann. Nach dem Befüllen des Kartuschenkörpers mit der plastischen Masse wird der Kolben in das rückwärtige Ende des Kartuschenkörpers eingeschoben. Dieser Kolben besteht vorzugsweise aus Kunststoff mit einer gewissen Elastizität, so daß er sich beim Passieren der Vorsprünge verformen kann. Zweckmäßigerweise sind die Umfangsteile des Kolbens, die mit den Vorsprüngen in Berührung kommen, nach hinten abgeschrägt, so daß der Kolben leicht über die Vorsprünge überschnappen kann. Andererseits wird durch die nach hinten abgeschrägten Umfangsteile des Kolbens erreicht, daß der Kolben die Vorsprünge in Gegenrichtung nicht passieren kann, sondern sich an diesen Vorsprünge verhakt, so daß er nach dem Einbringen in den Kartuschenkörper diesen Kartuschenkörper nicht mehr zerstörungsfrei verlassen kann.

Die Vorsprünge können grundsätzlich als nach innen gerichtete Verdickungen der Wand des Kartuschenkörpers ausgebildet sein, jedoch handelt es sich vorzugsweise um sickenartige Deformierungen der Zylinderwand, die ursprünglich eine über die Länge konstante Stärke hat, jedoch in einem nachträglichen Verformungsvorgang nach innen deformiert bzw. ausgebeult ist.

Gemäß einer bevorzugten Ausführungsform der Erfindung haben die Vorsprünge sägezahnförmige Gestalt, die das Passieren des Kolbens in Vorwärtsrichtung ermöglicht, das Zurückziehen jedoch blockiert. Die Vorsprünge können aus jeweils an einen Umfangsschlitz angrenzenden Deformierungsabschnitt bestehen.

Obwohl der Kolben normalerweise eine gewisse Elastizität hat um beim Einschieben in den Kartuschenkörper vorübergehend deformiert zu werden, haben auch die Vorsprünge bzw. die Wand des Kartuschenkörpers eine Elastizität. Ob beim Einschieben des Kolbens in den Kartuschenkörper überwiegend der Kolben oder der Kartuschenkörper nachgibt, ist gleichgültig. Wichtig ist, daß der Kolben unter elastischer Verformung des Kolbens und/oder des Kartuschenkörpers in den Kartuschenkörper eingeschoben werden kann und danach abdichtend an der Wand des Kartuschenkörpers anliegt.

Im folgenden wird unter Bezugnahme auf die einzige Figur der Zeichnung ein Ausführungsbeispiel der Erfindung näher erläutert.

In der Zeichnung ist ein Längsschnitt einer Kartusche dargestellt.

Die Kartusche 10 weist einen zylindrischen Kartuschenkörper 11 aus Kunststoff auf. Der Kartuschenkörper 11 ist mit einer einstückig angeformten Frontwand 12 versehen. An der Frontwand 12 ist ein mit Gewinde versehener Auslaßstutzen 13 angeordnet, in dem sich die Austrittsöffnung befindet.

In den Kartuschenkörper 11 ist der Kolben 14 eingesetzt. Dieser Kolben 14 weist eine zylindrische Umfangswand 15 mit davon abstehenden, schräg nach hinten gerichteten kontinuierlichen Umfangsrippen 16 auf. Die Frontwand 17 des Kolbens 14 ist bogenförmig gewölbt und in ihrer Mitte mit einer Spitze 18 versehen. Die Umfangswand 15 und die Frontwand 17 begrenzen den nach hinten offenen Hohlraum 19 des Kolbens 14. In diesen Hohlraum wird das Vorschuborgan eines (nicht dargestellten) Auspreßwerkzeugs eingeführt, in das die Kartusche 10 eingesetzt werden kann, um den Kartuscheninhalt aus dem Auslaßstutzen herauszudrücken.

Am rückwärtigen Ende des Kartuschenkörpers 11 sind drei gleichmäßig über den Umfang verteilt angeordnete, nach innen gerichtete Vorsprünge 20 angeordnet, von denen in der Zeichnung nur zwei sichtbar sind. Jeder Vorsprung 20 grenzt an einen Schlitz 21 an, wobei der hinter dem Schlitz 21 angeordnete Bereich der Wand des Kartuschenkörpers 11 nach innen gedrückt ist und den Vorsprung 20 bildet. Die Vorsprünge 20 haben auf diese Weise sägezahnförmige Gestalt, wobei die nach vorne gerichtete Flanke 22 die Begrenzung des Schlitzes 21 darstellt und eine Anschlagkante für den Kolben bildet. Jeder Schlitz 21 hat eine Umfangserstreckung von etwa 1 cm, während der Durchmesser des Kartuschenkörpers 11 ca. 5 cm beträgt.

Beim Einschieben des Kolbens 14 in den Kartuschenkörper 11 gleiten die schräg nach hinten abstehenden Umfangsrippen 16 über die Vorsprünge 20, wobei sie vorübergehend deformiert werden. Nachdem sämtliche Umfangsrippen 16 des Kolbens 14 die Vorsprünge 20 passiert haben, ist der Kolben im Inneren des Kartuschenkörpers 11 gefangen. Bei einer Rückwärtsbewegung des Kolbens 14 stößt die hintere Umfangsrippe 16 gegen die Steilflanke 20, so daß eine Blockierung oder Verhakung des Kolbens erfolgt. Der Kolben kann nicht mehr zerstörungsfrei aus dem Kartuschenkörper herausbewegt werden.

Die Vorsprünge 20 werden im Anschluß an die Herstellung des Kartuschenkörpers 11 durch Schlitzung und Deformierung der Wand des Kartuschenkörpers erzeugt. Nach dem Befüllen des Kartuschenkörpers 11 mit der plastischen Masse braucht lediglich der Kolben 14 eingeschoben zu werden. Montage- oder Verformungsvorgänge sind in diesem Stadium nicht mehr erforderlich.

## Patentansprüche

1. Kartusche für plastische Massen, mit einem zylindrischen Kartuschenkörper (11) aus Kunststoff, der einen dicht abschließenden, vortreibbaren Kolben (14) enthält und an seinem vorderen Ende eine Austrittsöffnung aufweist,
**dadurch gekennzeichnet,**
daß am rückwärtigen Ende des Kartuschenkörpers (11), in dessen Wand mindestens zwei voneinander getrennte, nach innen vorstehende Vorsprünge (20) angeordnet sind, über die der Kolben (14) beim Einschieben in den Kartuschenkörper (11) elastisch überschnappt.

2. Kartusche nach Anspruch 1, dadurch gekennzeichnet, daß die Vorsprünge (20) sägezahnförmige Gestalt haben, wobei die steile Flanke (22) am vorderen Ende vorgesehen ist.

3. Kartusche nach Anspruch 1 oder 2, dadurch gekennzeichnet, daß die Vorsprünge (20) jeweils aus einem an einen Schlitz (21) angrenzenden einwärtsgebogenen Abschnitt der Wand des Kartuschenkörpers (11) bestehen.

4. Kartusche nach einem der Ansprüche 1 bis 3, dadurch gekennzeichnet, daß drei über den Umfang gleichmäßig verteilte Vorsprünge (20) vorgesehen sind.

5. Kartusche nach einem der Ansprüche 1 bis 4, dadurch gekennzeichnet, daß jeder Vorsprung (20) eine Umfangserstreckung von etwa 1 cm hat.

6. Kartusche nach einemd er Ansprüche 1 bis 5, dadurch gekennzeichnet, daß der Kolben (14) eine nach hinten gerichtete, sich beim Zurückziehen an den Vorsprüngen (20) verhakende Umfangsrippe (16) aufweist.
